# EUROPÄISCHE PATENTSCHRIFT

(11) **EP 3 348 777 B1**
(45) Veröffentlichungstag und Bekanntmachung des Hinweises auf die Patenterteilung: **12.08.2020**
(21) Anmeldenummer: 17002092.9
(22) Anmeldetag: 27.12.2017
(51) Int. Cl.: E06B 7/36

(54) **FINGERSCHUTZROLLO ZUR SPALTÜBERDECKUNG**
FINGER-GUARD ROLLER FOR GAP COVERING
STORE PROTÈGE-DOIGTS DESTINÉ AU RECOUVREMENT D'UNE FENTE

(30) Priorität: 13.01.2017 DE 102017100588
(43) Veröffentlichungstag der Anmeldung: 18.07.2018
(73) Patentinhaber: Athmer OHG, 59757 Arnsberg (DE)
(72) Erfinder: Rösner, Manuel, 59759 Arnsberg (DE); Heckmann, Andre, 59759 Arnsberg (DE)
(74) Vertreter: Rolf, Gudrun

(56) Entgegenhaltungen:
- DE-U1-202008 016 094
- DE-U1-202016 106 174

## Beschreibung

Die Erfindung betrifft ein Fingerschutzrollo zur Spaltabdichtung entsprechend dem Oberbegriff des ersten Patentanspruches.

Es ist ein Fingerschutzrollo zur Spaltabdichtung als Unfallschutzvorrichtung für Flügeltüren bekannt, DE 37 16 654 A1, welches ein Halteleistenprofil für ein Rollo und ein Rollogehäuse aufweist, aus dem das Rollo aufgerollt während des Öffnens einer Tür ausgezogen werden kann und sich dabei über den Spalt zwischen einem Türflügel und einem Türrahmen erstreckt.

Nachteilig an dem vorbekannten Fingerschutzrollo zur Spaltabdeckung ist insbesondere, dass das Halteleistenprofil oftmals zu breit ausgeführt ist, um an Fenster- oder Türbeschlägen vorbeigeführt werden zu können, sodass es erforderlich wird, diesen Bereich auszuklinken, was umfangreiche Fräsarbeiten mit sich bringt, die arbeits-, kosten- und werkzeugintensiv sind.

Bekannt ist des Weiteren eine Fingerschutzvorrichtung und ein Montageprofil hierfür, DE 20 2016 106 174 U1, das aus einem Winkelprofil besteht, mit nur einen schmalen Auflageschenkel, einem Verbindungsschenkel und einem sich nachteilig senkrecht von der Oberfläche einer Tür abstehenden Befestigungsschenkel für ein Befestigungsmittel eines Rollos, wobei eine Ausklinkung die vorbekannte Fingerschutzvorrichtung auf Grund des weiten Vorspringens des Winkelprofils deutlich schwächt.

Aufgabe der Erfindung ist es, ein Fingerschutzrollo zur Verfügung zu stellen, dass sich im Bereich von Fenster- oder Türbeschlägen einfach mit einer Ausklinkung versehen lässt, ohne dass dazu aufwendige Fräsarbeiten oder der Einsatz von aufwendigen Bearbeitungsvorrichtungen erforderlich werden und das nach einer Ausklinkung formstabil bleibt.

Die Lösung dieser Aufgabe ergibt sich durch eine Fingerschutzvorrichtung gemäß dem Anspruch 1.

Bei einem aus Leichtmetall bestehenden Halteleistenprofil kann diese Brechnut mit im Stranggusspresswerkzeug eingearbeitet sein, sodass deren Herstellung keinerlei weitere Arbeitsschritte erfordert. Das Gleiche gilt für ein extrudiertes Kunststoffprofil.

Zur Herstellung einer Ausklinkung muss die Halteleiste dann nur noch an der erforderlichen Stelle, die über die gesamte Länge des Halteleistenprofils frei auswählbar ist, mit einer einfachen Säge von der dem Rollo entgegengesetzten Seite her bis hin zur Brechnut zweifach in der für eine Ausklinkung erforderlich Länge eingesägt werden, was von jedem Handwerker am Ort der Montage durchführbar ist, der dann das gewünschte Stück einfach aus dem Halteleistenprofil ausbrechen kann, sodass zur Herstellung dieser Ausklinkung das Halteleistenprofil nicht aufwendig in eine Fräse eingespannt werden muss, die üblicherweise am Montageort auch gar nicht vorhanden ist.

Im Halteleistenprofilabschnitt des Halteleistenprofils ist erfindungsgemäß eine kederförmige Aufnahmenut für den verdickten Rand eines Rollos eingeformt, die eine in Richtung auf eine Befestigungsoberfläche auf einem Rahmen oder einen Flügel nach unten oder nach unten und schräg zur Seite ausgerichtete Auslassöffnung für das Rollo aufweist. Hierdurch wird ein stabiler Halteleistenprofilabschnitt zur Verfügung gestellt, der auch nach der Herstellung einer Ausklinkung formstabil bleibt und parallel an einem Fenster- oder Türbeschlag vorbei verlaufen kann, ohne dabei durch die Spannkraft des Rollos verformt werden zu können. Diese Formstabilität kann durch weitere zusätzliche seitliche Schrägen am Halteleistenprofil oder wulstförmig ausgebildete Rastnasen wirkungsvoll verstärkt werden.

Vorteilhafte Ausgestaltungen des Gegenstandes der Erfindung ergeben sich mit und in Kombination aus den nachfolgenden Unteransprüchen.

Entsprechend einer besonders bevorzugten Ausführungsform der Erfindung ist das Halteleistenprofil einteilig hergestellt und der Befestigungsabschnitt aus in einer Reihe von beabstandet in das Halteleistenprofil eingebrachten Schraubenlöchern ausgeführt oder aber der Befestigungsprofilabschnitt besteht aus einer ebenen unteren Klebefläche, sodass das gesamte Halteleistenprofil entweder mechanisch aufgeschraubt oder klebetechnisch auf einem Rahmen oder Flügel einer Tür oder eines Fensters befestigt werden kann.

Bei einer weiteren vorteilhaften Ausgestaltung der Erfindung ist das Halteleistenprofil mehrteilig ausgebildet, wobei dem Befestigungsprofilabschnitt ein zusätzliches Grundprofil zugeordnet ist, welches seinerseits mit Schraubenlöchern und/ oder Klebeflächen zur Befestigung auf einem Flügel oder Rahmen ausgebildet ist sowie Rastverbindungen mit dem Befestigungsprofilabschnitt aufweist. Hierdurch lässt sich auf vielerlei Art und Weise das Halteleistenprofil an einem Flügel oder Rahmen anordnen.

Gemäß einer vorteilhaften Ausführungsform der Erfindung besteht die Rastverbindung dabei aus gegenseitig am Befestigungsprofil und am Halteprofilabschnitt angeformten Rastnasen, die sich im zusammengesetzten Zustand gegenseitig hintergreifen oder auch aus einer einzelnen Halteschnur oder aus mehreren parallel zueinander angeordneten elastischen Halteschnüren, die von seitlichen Stegen des jeweils anderen Bauteils seitlich umgriffen werden, wodurch zusätzlich zu der einfachen Montage des Fingerschutzrollos ein vorteilhafter Rammschutz zur Verfügung gestellt wird, da die elastischen Halteschnüre seitliche Kollisionskräfte dämpfend aufnehmen können.

Eine weitere vorteilhafte Ausgestaltung einer erfinderischen Rastvorrichtung besteht aus mehreren separaten Rastvorrichtungen, die jeweils über ein elastisches Element, wie eine Feder, einen in dem Grundprofil quer zu Längsrichtung des Grundprofils verschieblich gelagerte vorgespannte Schieber aufweisen, die ihrerseits seitlich über das Grundprofil vorstehende Rastnasen aufweisen und damit zu Rastzwecken hinter Raststege des Halteleistenprofils eingreifen können.

Die Halteleistenprofile dieser mit zusätzlichen Grundprofilen ausgestatteten Halteprofilabschnitten können mit den darin eingebrachten Ausklinkungen seitlich an Fenster- oder Türbeschlägen entlanggeführt werden, ohne den Rand eines Rollos uneingefasst lassen zu müssen, wobei die verwendeten Grundprofile seitlich eines Beschlages mittels eines einfachen Sägewerkzeuges passend abgetrennt werden können, sodass sich insgesamt eine sehr einfache aber sichere Montage der Halteleistenprofile eines Fingerschutzrollos verwirklichen lässt.

Nachfolgend sind einige Ausführungsbeispiele der Erfindung anhand von Zeichnungen näher beschrieben. Es zeigen:
- Fig. 1: eine Ansicht eines mit Sägeschlitzen ausgestatteten Halteleistenprofils,
- Fig. 2: eine Seitenansicht des Halteleistenprofils gemäß Fig. 1,
- Fig. 3: eine räumliche Teilansicht eines Panikverschlusses an einer Tür,
- Fig. 4: eine verkleinerte Draufsicht auf einen Panikverschluss gemäß Fig. 3,
- Fig. 5: eine geschnittene Seitenansicht auf ein einteiliges Halteleistenprofil,
- Fig. 6: eine geschnittene Seitenansicht auf ein erstes mehrteiliges Halteleistenprofil,
- Fig. 7: eine geschnittene Seitenansicht auf ein zweites mehrteiliges Halteleistenprofil, und
- Fig. 8: eine geschnittene Seitenansicht auf ein drittes mehrteiliges Halteleistenprofil.

Das Fingerschutzrollo zur Spaltabdeckung besteht aus einem Rollogehäuse 6 mit einem darin aufgewickelt ausziehbarem Rollo 5, welches, wie in Fig. 4 gezeigt ist, an einem Rahmen 42 angeordnet sein kann, wohingegen das dazugehörige Halteleistenprofil 1-4 am Rand bzw. Seitenholm eines Flügels 7 angeordnet ist, welcher mit einer Paniköffnungsvorrichtung ausgestattet ist, mit einem an den vertikalen Flügelholmen verlaufenden Gehäuse 44 mit Panikstangenhebeln 45, die über eine gemeinsame Panikstange 46 über die Breite einer Tür miteinander verbunden sind. Das sich über den Spalt zwischen Rahmen 42 und Flügel 7 erstreckende Rollo 5 ist im Bereich des Gehäuses 44 mit einer Ausklinkung 39 ausgestattet, die durch von der entgegengesetzten Seite des Rollos 5 eingebrachten Schlitzen 13 gebildet wird, deren dazwischen befindlicher Teilbereich 14 entlang einer Brechnut 8-11 aufgebrochen wird, ohne dass hierzu weitere Werkzeuge, wie Fräswerkzeuge, zum Einsatz kommen müssen.

Das Halteleistenprofil 1-4 ist mit einem Halteprofilabschnitt für den Rand eines Rollos 5 ausgestattet sowie mit einem Befestigungsprofilabschnitt für die Befestigung des Halteleistenprofils 1-4 auf der Oberfläche eines Flügels 7 oder Rahmens 42, wobei parallel zwischen dem Halteprofilabschnitt und dem Befestigungsprofilabschnitt eine Brechnut 8-11 in dem Halteleistenprofil 1-4 eingeformt ist, welches aus einem Leichtmetall stranggepresst oder aus einem Kunststoff extrudiert ist.

Im Halteleistenprofil 1-4 ist im Halteprofilabschnitt eine kederförmige Aufnahmenut 12 für den verdickten Rand eines Rollos 5 eingeformt, die eine in Richtung auf eine Befestigungsoberfläche auf einem Rahmen 42 oder Flügel 7 nach unten oder nach unten und schräg zur Seite ausgerichtete Auslassöffnung 15-18 aufweist, sodass das sich seitlich daraus hervorerstreckende Rollo 5 zumindest im Austrittsbereich noch geringfügig überdeckt ist.

Ein Halteleistenprofil 1, wie es in Fig. 5 dargestellt ist, ist einteilig ausgeführt, wobei der Befestigungsprofilabschnitt aus in einer Reihe von beabstandet in das Halteleistenprofil 1 eingebrachten Schraubenlöchern 19 besteht oder aus einer ebenen unteren Klebefläche 23.

Das Halteleistenprofil 2-4 gemäß den Fig. 6-8 ist mehrteilig ausgebildet, wobei dem Befestigungsprofilabschnitt zusätzlich ein Grundprofil 27-29 mit Schraubenlöchern 20-22 oder Klebeflächen 24-26 zur Befestigung auf einem Flügel 7 oder Rahmen 42 zugeordnet ist, das gleiche oder unterschiedliche Rastverbindungen mit dem Befestigungsprofilabschnitt aufweist.

Eine solche Rastverbindung kann, wie in Fig. 6 dargestellt ist, aus gegenseitig angeformten Rasten 30,31 bestehen oder, wie in Fig. 8 dargestellt ist, von teilkreisförmigen seitlichen Profilabschnitten 40,41 zwischen dem Befestigungsprofilabschnitt und dem Halteprofilabschnitt gebildet sein.

Die Rastverbindung kann jedoch auch aus im Halteprofilabschnitt oder im Grundprofil 27,28 festgelegten elastischen Schnüren 34 erfolgen, wie dies in den Fig. 6 und 7 dargestellt ist, die jeweils von Seitenstegen 32;33 des anderen Bauteils umgriffen werden und neben einer Verrastung zusätzlich eine Dämpfung für auf das Halteleistenprofil 2;3 einwirkende Kollisionskräfte darstellen.

Wie in Fig. 8 dargestellt, kann eine Rastverbindung auch aus mehreren in dem Grundprofil 29 seitlich durch ein elastisches Federelement 35 kraftbeaufschlagten Schieber 36 erfolgen, welche eine sich über den seitlichen Rand eines Grundprofils 29 erstreckende Rastnase 37 aufweist, die sich hinter einem Raststeg 38 des Halteleistenprofils 4 erstreckt und dieses dort verriegelt.

Die Brechnuten 8-11 sind bei allen Ausführungsbeispielen benachbart des Befestigungsprofilabschnittes eingebracht, sodass dieses durch zusätzliche seitliche Sägeschlitze 13 im Bereich eines Türbeschlages ausgebrochen und so mit einer Ausklinkung 39 versehen werden kann, die es ermöglicht, dass der Befestigungsprofilabschnitt durchgängig seitlich an dem Türbeschlag vorbeigeführt werden kann, wobei bei Ausführungsformen mit zusätzlichen Grundprofilen 27-29 diese in dem entsprechenden Bereich ausgespart werden können.

## Patentansprüche

1. Fingerschutzvorrichtung zur Spaltabdeckung zwischen einem Tür- oder Fensterflügel (7) und einem Rahmen (42) oder zwischen zwei Türen, mit einem Halteleistenprofil (1-4) für ein Rollo (5), dem Rollo (5) und einem Rollogehäuse (6), wobei das Halteleistenprofil (1-4) einen Halteprofilabschnitt für den Rand des Rollos (5) aufweist sowie einen Befestigungsprofilabschnitt für die Befestigung des Halteleistenprofils (1-4) auf der Oberfläche des Flügels (7) oder Rahmens (42), wobei eine Brechnut (8-11) in dem Halteleistenprofil (1-4) angeordnet ist, wobei im Halteleistenprofilabschnitt des Halteleistenprofils (1-4) eine kederförmige Aufnahmenut (12) für einen verdickten Rand des Rollos (5) eingeformt ist, **dadurch gekennzeichnet, dass** die Brechnut (8-11) parallel zwischen dem Halteprofilabschnitt und dem Befestigungsprofilabschnitt angeordnet ist und dass die kederförmige Aufnahmenut (12) eine in Richtung auf eine Befestigungsoberfläche auf dem Rahmen (42) oder Flügel (7) nach unten oder nach unten und schräg zur Seite ausgerichtete Auslassöffnung (15-18) aufweist und dass das sich seitlich daraus hervorerstreckende Rollo (5) zumindest im Austrittsbereich noch geringfügig überdeckt ist.

2. Fingerschutzrollo nach Anspruch 1, **dadurch gekennzeichnet, dass** in dem Halteleistenprofil (1-4) an beliebigem Ort auf der ganzen Länge des Halteleistenprofils (1-4) durch zweifaches seitliches Einbringen von Schlitzen (13) mit einem gegenseitigen Abstand von der benötigten Länge eines auszubrechenden Teilbereiches (14) von der dem Rollo (5) entgegengesetzten Richtung her bis zur Brechnut (8) der aus dem Halteleistenprofil (1-4) ausbrechbarer Teilbereich (14) für eine Ausklinkung (39) erzeugt ist.

3. Fingerschutzrollo nach einem der vorgenannten Ansprüche, **dadurch gekennzeichnet, dass** das Halteleistenprofil (1) einteilig hergestellt ist und der Befestigungsprofilabschnitt aus in einer Reihe von beabstandet in das Halteleistenprofil eingebrachten Schraubenlöchern (15) oder einer ebenen unteren Klebefläche (23) besteht.

4. Fingerschutzvorrichtung nach einem der vorgenannten Ansprüche 1-3, **dadurch gekennzeichnet, dass** das Halteleistenprofil (2-4) mehrteilig ausgebildet ist und der Befestigungsprofilabschnitt ein zusätzliches Grundprofil (27-29) mit Schraubenlöchern (20-22) oder Klebeflächen (24-26) zur Befestigung auf dem Flügel (7) oder Rahmen (42) sowie eine Rastverbindung mit dem Befestigungsprofilabschnitt aufweist.

5. Fingerschutzrollo nach Anspruch 4, **dadurch gekennzeichnet, dass** die Rastverbindung aus gegenseitig angeformten Rastnasen (30;31;40;41) besteht oder aus elastischen, von Seitenstegen (32;33) umgriffenen und in einem gegenüberliegenden Bauteil festgelegten Halteschnüren (34) besteht.

6. Fingerschutzrollo nach Anspruch 4, **dadurch gekennzeichnet, dass** die Rastverbindung aus mehreren mechanischen Rastvorrichtungen mit über ein elastisches Element (35) vorgespannten, in dem Grundprofil (29) verschieblich gelagerten Schiebern (36) besteht, die seitlich über das Grundprofil (29) vorstehende Rastnasen (37) aufweisen und damit hinter Raststege (38) des Halteleistenprofils (4) eingreifen.

## Claims

1. Finger protection device for gap covering between a door leaf or window casement (7) and a frame (42) or between two doors, having a retaining strip profile (1-4) for a blind (5), the blind (5), and a blind housing (6), wherein the retaining strip profile (1-4) has a retaining profile portion for the edge of the blind (5) and a fastening profile portion for fastening the retaining strip profile (1-4) to the surface of the leaf/casement (7) or frame (42), wherein a breaking groove (8-11) is arranged in the retaining strip profile (1-4), wherein a keder-like receiving slot (12) for a thickened edge of the blind (5) is integrally formed in the retaining-strip profile portion of the retaining strip profile (1-4), **characterized in that** the breaking groove (8-11) is arranged in a parallel manner between the retaining profile portion and the fastening profile portion, and **in that** the keder-like receiving slot (12) has an outlet opening (15-18) oriented downwardly or downwardly and obliquely to the side in the direction of a fastening surface on the frame (42) or leaf/casement (7), and **in that** the blind (5) extending laterally out of the outlet opening is still slightly covered at least in the outlet region.

2. Finger protection blind according to Claim 1, **characterized in that** a subregion (14), which is able to be broken out of the retaining strip profile (1-4), for a notch (39) has been created in the retaining strip profile (1-4) at any desired point along the entire length of the retaining strip profile (1-4) by laterally introducing two mutually spaced-apart slots (13) with the required length of the subregion (14) to be broken out, in the direction away from the blind (5) as far as the breaking groove (8).

3. Finger protection blind according to either of the preceding claims, **characterized in that** the retaining strip profile (1) has been produced in one piece and the fastening profile portion consists of a series of screw holes (15), introduced into the retaining strip profile in a spaced-apart manner, or of a planar lower adhesive face (23).

4. Finger protection blind according to one of the preceding Claims 1-3, **characterized in that** the retaining strip profile (2-4) is formed in a multipart manner, and the fastening profile portion has an additional basic profile (27-29) with screw holes (20-22) or adhesive faces (24-26) for fastening to the leaf/casement (7) or frame (42), and a latching connection to the fastening profile portion.

5. Finger protection blind according to Claim 4, **characterized in that** the latching connection consists of detents (30; 31; 40; 41) integrally formed on opposite sides or of elastic retaining cords (34) around which lateral bars (32; 33) engage and which are secured in an opposite component.

6. Finger protection blind according to Claim 4, **characterized in that** the latching connection consists of a plurality of mechanical latching devices with sliders (36) that are preloaded via an elastic element (35) and are mounted in a displaceable manner in the basic profile (29), said sliders having detents (37) that protrude laterally beyond the basic profile (29) and thus engage behind latching bars (38) of the retaining strip profile (4).

## Revendications

1. Protège-doigts pour recouvrir un interstice entre un battant de porte ou de fenêtre (7) et un encadrement (42) ou entre deux portes, comprenant un profilé de baguette de maintien (1-4) pour un store (5), le store (5) et un boîtier de store (6), dans lequel le profilé de baguette de maintien (1-4) présente une partie de profilé de maintien pour le bord du store (5) ainsi qu'une partie de profilé de fixation pour fixer le profilé de baguette de maintien (1-4) à la surface du battant (7) ou de l'encadrement (42), une rainure de rupture (8-11) étant disposée dans le profilé de baguette de maintien (1-4), dans lequel une rainure de réception (12) en forme de bourrelet est formée dans la partie de profilé de baguette de maintien du profilé de baguette de maintien (1-4) pour un bord épaissi du store (5), **caractérisé en ce que** la rainure de rupture (8-11) est disposée en parallèle entre la partie de profilé de maintien et la partie de profilé de fixation, et **en ce que** la rainure de réception (12) en forme de bourrelet présente une ouverture de sortie (15-18) orientée en direction d'une surface de fixation sur l'encadrement (42) ou le battant (7) vers le bas ou vers le bas et en oblique vers le côté, et **en ce que** le store (5) dépassant latéralement de celle-ci reste au moins légèrement recouvert dans la zone de sortie.

2. Store protège-doigts selon la revendication 1, **caractérisé en ce que** dans le profilé de baguette de maintien (1-4), à un endroit quelconque sur toute la longueur du profilé de baguette de maintien (1-4), par l'introduction latérale double de fentes (13) à une distance mutuelle de la longueur nécessaire d'une zone partielle à arracher (14) depuis la direction opposée au store (5) jusqu'à la rainure de rupture (8), la zone partielle (14) pouvant être arrachée du profilé de baguette de maintien (1-4) en vue d'un déclenchement (39) est produite.

3. Store protège-doigts selon l'une quelconque des revendications précédentes, **caractérisé en ce que** le profilé de baguette de maintien (1) est fabriqué d'un seul tenant, et la partie de profilé de fixation est composée de trous de vis (15), introduits de manière espacée dans le profilé de baguette de maintien, ou d'une surface adhésive inférieure plane (23).

4. Protège-doigts selon l'une quelconque des revendications précédentes 1 à 3, **caractérisé en ce que** le profilé de baguette de maintien (2-4) est réalisé en plusieurs pièces, et la partie de profilé de fixation présente un profilé de base (27-29) supplémentaire, muni de trous de vis (20-22) ou de surfaces adhésives (24-26) en vue d'une fixation sur le battant (7) ou le cadre (42), ainsi qu'une liaison par enclenchement avec la partie de profilé de fixation.

5. Store protège-doigts selon la revendication 4, **caractérisé en ce que** la liaison par enclenchement est composée de tenons d'enclenchement (30; 31 ; 40; 41) rapportés mutuellement, ou est composée de cordons de maintien (34) élastiques, entourés de barrettes latérales (32 ; 33) et immobilisés dans un composant opposé.

6. Store protège-doigts selon la revendication 4, **caractérisé en ce que** la liaison par enclenchement est composée de plusieurs dispositifs d'enclenchement mécaniques munis de coulisseaux (36) précontraints par un élément élastique (35), montés mobiles dans le profilé de base (29) et qui présentent des tenons d'enclenchement (37) dépassant latéralement du profilé de base (29) et venant ainsi en prise derrière les barrettes d'enclenchement (38) du profilé de baguette de maintien (4).
